# EUROPÄISCHE PATENTSCHRIFT

(11) **EP 0 566 869 B1**
(45) Veröffentlichungstag und Bekanntmachung des Hinweises auf die Patenterteilung: **31.07.1996**
(21) Anmeldenummer: 93104409.3
(22) Anmeldetag: 18.03.1993
(51) Int. Cl.: E02B 8/04, E03F 7/02, F16B 5/02

(54) **Verfahren zur Befestigung von Rahmen von Absperrschiebern an einer Mauer- oder Betonwerksfläche**
Process for fixing a gate valve frame to a wall or a concrete surface
Procédé pour le montage d'un cadre d'une vanne à tiroir à un mur ou une surface en béton

(30) Priorität: 24.04.1992 DE 4213498
(43) Veröffentlichungstag der Anmeldung: 27.10.1993
(73) Patentinhaber: PASSAVANT-WERKE AG, D-65322 Aarbergen 7 (DE)
(72) Erfinder: Blackert, Wolf Dieter, Dipl.-Ing., W-6204 Taunusstein 2 (DE); Dicks, Horst, W-6209 Aarbergen 2 (DE); Schneider, Michael, Dipl.-Ing., W-6209 Aarbergen 2 (DE); Speier, Hermann-Josef, Dipl.-Ing., W-5431 Nentershausen (DE); Staudt, Herwig, Dipl.-Ing., W-6250 Limburg 1 (DE); Weber, Ernst-Joachim, W-6251 Burgschwalbach (DE); Zeiger, Rudolf, W-5431 Görgeshausen (DE)

(56) Entgegenhaltungen:
- DE-A- 2 128 402
- DE-U- 8 807 979
- FR-A- 1 377 616
- FR-A- 2 250 368
- FR-A- 2 507 671
- FR-A- 2 661 701

## Beschreibung

Die Erfindung bezieht sich auf ein neues Verfahren zur Befestigung der Rahmen von gehäuselosen flachen Absperrschiebern an einer Mauer- oder Betonwerksfläche vor einer Durch- oder Abflußöffnung. Ein solcher Absperrschieber ist z.B. aus der DE-A-2128402 bekannt. Die Rahmen bestehen vorzugsweise aus dreiseitigen gußeisernen Führungen, die mittels mehrerer, insbesondere mindestens vier Dübeln und Betonanker an der vertikalen Bauwerksfläche dicht befestigt werden müssen.

Selbst bei größter Sorgfalt läßt sich diese Bauwerksfläche nicht absolut eben herstellen. Die unterste Toleranzgrenze liegt in der Regel bei 4 mm. Da die durch Schraub-Betonanker hergestellte Verbindung des Rahmens mit Vorspannung angezogen werden muß, ergibt sich bei diesen Unebenheiten eine erhebliche Verspannung und Verformung des Rahmens und damit Undichtigkeiten zwischen der in der Regel nur metallisch gedichteten Schieberplatte und dem Rahmen in Schließstellung. Dies, obwohl die Schieberplatte durch Rollenkeilung in der Schließstellung gegen den Rahmen gedrückt wird.

Die Aufgabe, den Rahmen so zu befestigen, daß keine Verspannung und Verformung auftritt, wird gemäß der Erfindung nunmehr dadurch gelöst, daß zuerst an drei nicht an derselben Seite des Rahmens liegenden Befestigungspunkten Dübel und Betonanker gesetzt und ohne Druck angezogen werden, daß danach unter die übrigen Befestigungspunkte bis zur drucklosen Anlage einstellbare Distanzelemente eingesetzt und dort die Dübel und Betonanker gesetzt werden, und daß schließlich alle Betonanker fest angezogen werden. durch diese Methode wird zuerst eine spannungsfreie Dreipunktauflage erzeugt und dann alle anderen Befestigungspunkte spielfrei abgestützt. Das teure Einschalen zum Vergießen kann ganz entfallen. Der Rahmen ist danach nur noch auf andere Weise gegen die Bauwerksfläche abzudichten, z.B. durch Unterlegen eines Dichtstreifens aus dauerelastischem oder -plastischem Material.

Um an den Punkten, an denen später die einstellbaren Distanzelemente eingesetzt werden, auch wirklich einen ausreichenden Spalt zu bekommen, ist es sinnvoll, an den Stellen, an denen zuerst die Dübel und Betonanker gesetzt werden, Distanznocken vorzusehen, mit denen sich der Rahmen aufstützt. Diese Distanznocken können z.B. von Anfang an am Rahmen angegossen oder als Stecknocken ausgebildet sein.

Die Distanzelemente können ebenfalls verschiedene Formen einnehmen. So eignen sich vor allem Fachkeile, die seitlich bis zur drucklosen Anlage eingeschoben werden. Ihr Keilwinkel ist vorteilhafterweise selbsthemmend, und die Gegenfläche an der Rahmenrückseite kann denselben Keilwinkel bekommen, so daß sich eine vollflächige Berührung ergibt. Eine andere Möglichkeit sind schraubbare Distanzelemente in Form von Stiftschrauben (sog. Madenschrauben), die auf eine Druckplatte wirken. Die Druckplatte ist vorzugsweise unverlierbar am Rahmen befestigt.

Um eine dauerhafte Dichtung zwischen Rahmen und Bauwerksfläche zu erzielen, wird erfindungsgemäß vorgeschlagen, beim Befestigen des Rahmens an der Innenkante einen ununterbrochen über die drei Rahmenseiten durchlaufenden dauerelastischen oder -plastischen Dichtstreifen unterzulegen, der den Spalt zwischen Rahmen und Fläche nach innen abdichtet. Außen erhält die Rahmenrückseite eine umlaufende Leiste. Der sich dazwischen ergebende Hohlraum kann vor dem endgültigen Anspannen der Betonanker mit einer erstarrenden Vergußmasse gefüllt werden.

Das neue Befestigungsverfahren wird anhand mehrerer Ausführungsbeispiele des Schieberrahmens nachfolgend noch ausführlicher beschrieben.

In Fig. 1 ist schematisch ein dreiseitiger Rahmen 1 gezeigt, der an 7 Punkten befestigt werden soll. Die drei Vorbefestigungspunkte 2, 3, 4 liegen an den beiden Führungsseiten des Rahmens. Sie könnten auch auf alle drei Seiten verteilt sein. Dort sind Distanznocken 5 vorgesehen, die z.B. angegossen sein können. An den übrigen 4 Befestigungspunkten 6 bis 9 sind für die Distanzelemente (noch nicht eingesetzt) jeweils zwei Führungsleisten 10, 11 vorgesehen, die ein seitliches Wegwandern verhindern sollen.

Fig. 2 und 3 zeigen einen dieser weiteren Befestigungspunkte im Schnitt (Fig. 2) und in der Draufsicht (Fig. 3). Der Schnitt durch den Rahmen verdeutlicht, daß dieser aus zwei Teilen durch Verschrauben zusammengesetzt ist: einem Unterteil 12, das oben die bearbeitete Dichtleiste 13 als Anlage für die Schieberplatte (nicht eingezeichnet) und unten eine Nut 14 zum Einlegen des Dichtstreifens 15 aufweist, und einem Seitenteil 16 mit der vorkragenden Führungsschiene 17.

Außen ist das Unterteil 12 an den Befestigungspunkten mit gleicher Neigung abgeschrägt wie die Keile 18, die dort eingeschoben werden. Die vorher gesetzten Betonanker 19 werden mit den Keilen 18 leicht vorgespannt. Der Keil 18 enthält einen offenen Längsschlitz 20, der ihm das Einschlagen nach dem Setzen der Betonanker ermöglicht.

Die andere Form der Distanzelemente ist in Fig. 4 dargestellt. Hier ist in den Rahmen 1' ein Gewindeloch 21 eingebracht, das einen schraubbaren Gewindestift 22 aufnimmt. Der Gewindestift 22 wirkt auf eine Druckplatte 23, die entweder unverlierbar am Rahmen vormontiert ist oder nachträglich von außen eingesteckt werden kann. Mit den Gewindestiften ist eine feinfühlige drucklose Einstellung möglich. Nach dem (nicht dargestellten) Einbringen und Erstarren der Vergußmasse werden die Betonanker komplett fest verspannt.

## Patentansprüche

1. Verfahren zur Befestigung von vorzugsweise gußeisernen Rahmen von gehäuselosen flachen Absperrschiebern, die Führungen an mindestens zwei Längsseiten für den Schieber und mindestens vier Befestigungspunkte an einer Mauer- oder Betonbauwerksfläche mittels Dübeln und Schraub-Betonankern aufweisen,
**dadurch gekennzeichnet**, daß
zuerst an drei nicht an derselben Seite liegenden Befestigungspunkten Dübel und Betonanker gesetzt und ohne Druck angezogen werden, daß danach unter die übrigen Befestigungspunkte bis zur drucklosen Anlage einstellbare Distanzelemente eingesetzt und dort die Dübel und Betonanker gesetzt werden, und daß schließlich alle Betonanker fest angezogen werden.

2. Verfahren nach Anspruch 1, **dadurch gekennzeichnet**, daß unter die zuerst angezogenen Befestigungspunkten flache Distanznocken gelegt sind.

3. Verfahren nach Anspruch 2, **dadurch gekennzeichnet**, daß die Distanznocken angegossen sind.

4. Verfahren nach Anspruch 2, **dadurch gekennzeichnet**, daß die Distanznocken als nachträglich in Löcher eingesetzte Stopfen ausgebildet sind.

5. Verfahren nach Anspruch 1 bis 4, **dadurch gekennzeichnet**, daß die Distanzelemente als seitlich einschiebbare Keile mit selbsthemmender Steigung ausgebildet sind.

6. Verfahren nach Anspruch 5, **dadurch gekennzeichnet**, daß die Flachkeile durch beiderseitige flache Leisten am Rahmen geführt sind.

7. Verfahren nach Anspruch 5 oder 6, **dadurch gekennzeichnet**, daß die Keile an der Stelle, an der sie von dem Betonanker durchdrungen werden, einen Längsschlitz aufweisen.

8. Verfahren nach Anspruch 5 bis 7, **dadurch gekennzeichnet** daß am Rahmen als Gegenfläche für die Keile unter gleicher Neigung angestellte Keilflächen vorgesehen sind.

9. Verfahren nach Anspruch 1, **dadurch gekennzeichnet** daß als Distanzelemente fest eingebaute Stellschrauben, vorzugsweise sog. Madenschrauben, vorgesehen sind.

10. Verfahren nach Anspruch 9, **dadurch gekennzeichnet** daß die Stellschrauben auf Druckplatten wirken, die unverlierbar mit dem Rahmen verbunden sind.

11. Verfahren nach Anspruch 1 bis 10, **dadurch gekennzeichnet** daß an der Innenkante des Rahmens ein auf seinen drei Seiten ununterbrochen durchlaufender dauerelastischer oder -plastischer Dichtstreifen untergelegt ist.

12. Verfahren nach Anspruch 11, **dadurch gekennzeichnet** daß der Rahmen an der Außenkante mit einer umlaufenden Leiste versehen ist und daß der von der Leiste und dem Dichtstreifen gebildete Raum mit Vergußmasse gefüllt ist.

13. Verfahren nach Anspruch 1 bis 12, **dadurch gekennzeichnet**, daß die ersten drei Betonanker sofort fest angezogen und die übrigen erst nach Einbringen und Erstarren der Vergußmasse fest angezogen werden.

## Claims

1. Prodecures for mounting of, preferably, cast iron frames for flat penstocks, which are provided at least on two side walls with guides for the penstock and with a minimum of four fixing points on the wall surface or the concrete structure by means of dowels and screw anchors for concrete, **characterized in that** first at three fixing points which are not located on the same side, dowels and screw anchors are placed and tightened slightly and that, thereafter, adjustable distance pieces are inserted without pressure below the remaining fixing points where, subsequently, the dowels and screw anchors for concrete are placed and that finally all screw anchors are tightened firmly.

2. Procedure according to claim 1, **characterized in that** flat spacers are placed below the screw anchors for concrete which were tightened first.

3. Procedure according to claim 2, **characterized in that** the spacers are cast on.

4. Procedure according to claim 2, **characterized in that** the spacers are shaped like plugs which were placed in the holes at a later time.

5. Prodecure according to the claims 1 through 4, **characterized in that** the distance pieces are wedge-shaped with self-locking inclination and are inserted from the side.

6. Procedure according to claim 5, **characterized in that** the wedges are guided on both sides by flat bars mounted to the frame.

7. Procedure according to the claims 5 or 6, **characterized in that** the wedges are provided with a longitudinal slot where they are penetrated by the screw anchor for concrete.

8. Procedure according to the claims 5 through 7, **characterized in that** the frame is provided with mating surfaces for the wedges, which have the same inclination.

9. Procedure according to claim 1, **characterized in that** the distance pieces are provided with rigidly incorporated adjusting screws, preferably so-called grub screws.

10. Procedure according to claim 9, **characterized in that** the adjusting screws act against pressure plates which are joined undetachably to the frame.

11. Procedure according to the claims 1 through 10, **characterized in that** a continuous durable elastic or plastic sealing tape is provided on the inner edge of all three frame sides.

12. Procedure according to claim 11, **characterized in that** the outer edge of the frame is provided with a continuous sealing strip and that the space created between sealing tape and sealing strip is filled with grout.

13. Procedure according to the claims 1 through 12, **characterized in that** the first three screw anchors for concrete are tigthened immediately and the other only after the grout was filled in and has solidified.

## Revendications

1. Procédés destinés à monter des cadres, de préférence en fonte grise, pour des vannes d'arrêt plates, lesquels sont équipés de guides pour la vanne au moins à deux grands côtés et de quatre points de fixation au minimum sur un mur ou une surface de l'ouvrage de béton au moyen de chevilles et goujons à scellement pour béton **caracterizés en ce** que d'abord à trois points de fixation qui ne se trouvent pas au même côté, les chevilles et goujons à scellement sont placés et serrés légèrement et, par la suite, des pièces intercalaires ajustables sont insérées sans pression sous les autres points de fixation avant d'y placer les chevilles et goujons à scellement et que finalement tous les goujons à scellement pour béton sont bloqués.

2. Procédé selon revendication 1, **caracterizé en ce** que des plaques d'écartement ont été placées sous les goujons à scellement pour béton lesquels étaient bloqués au premier.

3. Procédé selon revendication 2, **caracterizé en ce** qu'il s'agit des plaques d'écartement venues de fonderie avec la pièce coulée

4. Procédé selon revendication 2, **caracterizé en ce** que la forme des plaques d'écartement ressemble à un bouchon lequel a été placé dans le trou plus tard.

5. Procédé selon les revendications 1 à 4, **caracterizé en ce** que les pièces intercalaires sont des clavettes inclinées autobloquantes lesquelles sont insérées de côté.

6. Procédé selon revendication 5, **caracterizé en ce** que les clavettes sont guidées de deux côtés dans des barres plates fixées au cadre.

7. Procédé selon une des revendications 5 et 6, **caracterizé en ce** que les clavettes sont pourvues d'une fente longuitudinale où elles sont pénétrées par les goujons à scellement pour béton.

8. Procédé selon les revendications 5 à 7, **caracterizé en ce** que le cadre est muni des contre-surfaces pour les clavettes ayant la même inclinaison comme celles-ci.

9. Procédé selon revendication 1, **caracterizé en ce** qu'on a prévu des vis d'ajustage intégrales, de préférence des vis sans tête, comme pièces intercalaires.

10. Procédé selon revendication 9, **caracterizé en ce** que les vis d'ajustage agissent sur des plaques de compression qui sont fixées au cadre de façon imperdable.

11. Procédé selon les revendications 1 à 10, **caracterizé en ce** que le bord intérieur du cadre est muni sur ses trois côtés d'un ruban d'étanchéité continu de matière durable élastique ou plastique.

12. Procédé selon revendication 11, **caracterizé en ce** que le bord extérieur du cadre est pourvu d'un listel continu et que l'espace formé par le listel et le ruban d'étanchéité est rempli de coulis au ciment.

13. Procédé selon les revendications 1 à 12, **caracterizé en ce** que les trois premiers goujons à scellement pour béton sont bloqués immédiatement tandis que les autres ne sont serrés à bloc qu'après le coulis au ciment a été rempli et a durci.
